# EUROPÄISCHE PATENTSCHRIFT

(11) **EP 2 906 756 B1**
(45) Veröffentlichungstag und Bekanntmachung des Hinweises auf die Patenterteilung: **03.08.2016**
(21) Anmeldenummer: 12780447.4
(22) Anmeldetag: 12.10.2012
(51) Int. Cl.: E04B 1/348, E04H 1/12, E04H 9/04

(54) **CONTAINERGEBÄUDE**
CONTAINER BUILDING
BÂTIMENT EN CONTENEURS

(43) Veröffentlichungstag der Anmeldung: 19.08.2015
(73) Patentinhaber: Kärcher Futuretech GmbH, 71409 Schwaikheim (DE)
(72) Erfinder: POPP, Thomas, 70174 Stuttgart (DE); SIEGLE, Gunter, 73630 Remshalden-Geradstetten (DE)
(74) Vertreter: Witte, Weller & Partner Patentanwälte mbB
(86) Internationale Anmeldenummer: PCT/EP2012/070304
(87) Internationale Veröffentlichungsnummer: WO 2014/056548

(56) Entgegenhaltungen:
- EP-A1- 0 731 020
- WO-A1-2004/106669
- DE-A1- 10 049 067
- DE-U1-202008 002 754

## Beschreibung

Die vorliegende Erfindung betrifft ein Containergebäude mit einem aus mindestens einem Container gebildeten Innenraum, welcher durch eine Deckenwand, eine Bodenwand sowie durch mehrere Seitenwände, welche quer zu der Deckenwand und der Bodenwand verlaufen, begrenzt ist.

Als Containergebäude bezeichnet man Gebäude, die in Raumzellenbauweise aus Containern errichtet werden. Je nach Ausstattung eignen sie sich dazu, dass Menschen vorübergehend oder auf Dauer in ihnen leben, wohnen oder arbeiten können. Meist werden derartige Containergebäude aus einzelnen Stahlcontainern zusammengesetzt. Je nach Anzahl der verwendeten Container lassen sich dadurch kleinere Raumeinheiten wie auch größere, gesamthaft miteinander verbundene Gebäude herstellen. Die Größe dieser Gebäude kann von einzelnen Containern, also auch von nur einem einzigen Container, bis zu mehrstöckigen Gebäuden reichen. Ein durch einen oder mehrere Container definierter Raum (innerhalb der/des Container(s)) wird häufig auch als Raumzelle bezeichnet.

Des Öfteren werden für derartige Containergebäude normierte, sog. ISO-Container verwendet. Diese ISO-Container stammen ursprünglich aus dem Güterverkehr, wo diese als Fracht- oder Schiffscontainer verwendet werden. Eine gängige Containerart ist der sog. 20-Fuß-Container, welcher Außenabmaße von 6,058 m x 2,438 m x 2,591 m aufweist. Diese 20-Fuß-Container werden in Containergebäuden häufig leicht, teilweise auch stark modifiziert eingesetzt. Sie zeichnen sich insbesondere durch ihre Mobilität (günstige Verladbarkeit) wie auch durch ihre flexible Art der Bestückung im Innenraum des Containers aus. Containergebäude lassen sich daher aus diesen Containern relativ einfach und schnell modular aufbauen.

Die Containergebäude werden oft auch als temporäre Gebäude für Feldeinsätze oder an Stellen verwendet, an denen aufgrund akuten Platzbedarfs ein solches schnell auf- und abbaubares Gebäude von Vorteil ist. Ebenso werden solche Containergebäude als Baustellencontainer, aber auch als Schulcontainer oder für Flüchtlingsunterkünfte oder als Studentenwohnheime verwendet.

Weitere Anwendungsfälle sind militärische und humanitäre Feldeinsätze, in denen Containergebäude als mobile Feldküchen, mobile Krankenversorgungseinrichtungen (mobile Operationssäle) oder auch als mobile Sanitäranlagen verwendet werden. Es versteht sich, dass sich diese Liste beliebig fortsetzen lässt. Die letztgenannten Verwendungsbeispiele der Containergebäude für militärische und humanitäre Feldeinsätze werden vorliegend unter dem Begriff Containergebäude zur Verwendung als mobile Feldversorgungseinrichtung zusammengefasst. Typische Anwendungsfälle dieser mobilen Feldversorgungseinrichtungen sind militärische Übungen oder Einsätze von größeren Truppenverbänden, aber auch humanitäre Anwendungen, bspw. im Rahmen einer Katastrophehilfe in einem Erdbebengebiet. Wenngleich sich die vorliegende Erfindung in ihrer bevorzugten Ausführungsform auf die letztgenannten Anwendungsfälle bezieht, ist sie nicht darauf beschränkt.

Folgende Arten von Containergebäuden sind aus dem Stand der Technik bereits bekannt:

Die CN-201284514 Y zeigt ein aus einem oder mehreren Containern vorgefertigtes Containergebäude. Im Kernpunkt bezieht sich diese Druckschrift auf ein am Dach der Container vorgesehenes Drainage-System, wodurch ein geregelter Wasserabfluss erreicht werden soll.

Weiterhin ist aus der JP 11350759 A ein Container bekannt, welcher als mobile Sanitäranlage verwendet wird. Dazu sind im Inneren des Containers Sanitäreinrichtungen, insbesondere ein Bad mit Dusche sowie eine WC-Einheit, vorgesehen. Aufgrund der Standardeigenschaften des Containers lässt sich dieser auf einem Fahrzeug transportieren, so dass der Bad-WC-Container an unterschiedlichen Orten mobil einsetzbar ist.

Eine ähnliche in Teilabschnitten vorgefertigte, sog. elementierte Raumzelle, welche insbesondere als sanitäre Nasszelle ausgebildet ist, ist aus der DE 299 10 671 U1 bekannt. Die darin offenbarte Nasszelle ist unter anderem dadurch gekennzeichnet, dass die vorzugsweise mehrschichtig aufgebauten Seitenwandteile zumindest in ihrem Kern feuchtigkeits- bzw. wasserfest ausgestaltet sind. Auf diese Weise kann die sanitäre Nasszelle einfach und großflächig gereinigt werden, ohne dass dabei die Seitenwände in ihrem Kern beschädigt werden.

Ein Grundproblem, mit dem sich die oben genannten Dokumente aus dem Stand der Technik nur teilweise oder gar nicht befassen, ist die Art und Weise, wie derartige Containergebäude an externe Energie-, Luft-, Brennstoff- und/oder Wasserversorgungen angeschlossen werden. Aufgrund der je nach Kundenwunsch häufig sehr stark variierenden Inneneinrichtung werden derartige Versorgungsanschlüsse und -leitungen meist individuell an das zu realisierende Containergebäude-Konzept angepasst. Die Installation der Leitungen und Anschlüsse erfolgt meist manuell in einem späten Stadium der Fertigung des Containergebäudes, teilweise aber auch erst an Ort und Stelle, an dem das Containergebäude letztendlich aufgebaut werden soll. Erfahrungsgemäß wird aus Zeit- und Kostengründen dabei relativ häufig improvisiert.

In den meisten Fällen werden sämtliche Leitungen (Elektro-, Diesel-, Wasser- und/oder Luftversorgungsleitungen) entweder lose im Inneren des Containergebäudes verlegt, oder sozusagen "auf Putz" an die inneren Seitenwände des Containergebäudes montiert, d.h. offen und sichtbar verlegt. Dies hat nicht nur ästhetische Nachteile. Auch hygienische Gründe können gegen eine solche Art der Verlegung sprechen. Insbesondere bei stark beanspruchten und robust auszulegenden Containergebäuden, welche bspw. für militärische Anwendungen zum Einsatz kommen, kann eine solche Leitungsanordnung auch aus sicherheitstechnischer Sicht häufig nicht geduldet werden. Diese Containergebäude müssen häufig gereinigt werden. Eine offene Art der Kabelverlegung ist dann eher von Nachteil. Selbst wenn die sicherheitstechnischen Bedenken keine Rolle spielen, oder diese auf andere Art und Weise gelöst sind, ist eine solche freie Art der Verlegung der Versorgungsleitungen häufig mit immensen Produktionskosten und langen Aufbauzeiten verbunden. Für eine individuelle Anpassung des Containergebäudes müssen dann nämlich sämtliche Leitungen individuell und vor Ort manuell verlegt und an die (z.B. außerhalb des Containergebäudes vorgesehenen) Versorgungseinrichtungen angeschlossen werden.

Oftmals müssen dazu eine Vielzahl von Öffnungen in die Außenhülle des Containergebäudes eingeschnitten werden, um die einzelnen Versorgungsleitungen in das Containergebäude hinein bzw. aus diesem heraus zu führen. Auch dies ist zeitaufwändig und teuer. Bei Verwendung derartiger Containergebäude als militärische oder humanitäre Feldversorgungseinrichtungen muss der Aufbau und die Installation des Containergebäudes jedoch relativ schnell vonstatten gehen, um das Containergebäude möglichst problemlos an unterschiedlichen Orten einsetzen zu können bzw. um dieses auch schnell wieder an andere Orte verlegen zu können.

Aus der EP 1 453 724 B1 ist ein aus einer Vielzahl von Containern aufgebautes Containergebäude bekannt, wobei die einzelnen Container zu einem Containerblock äußerlich miteinander verbunden sind. Die darin gezeigten Container bilden einen Wohnbereich, insbesondere für Offshore-Anwendungen an Bord von Schiffen. Der Wohnbereich wird dabei aus mehreren über- und/oder nebeneinander angeordneten Container-Kabinen zusammengesetzt. Die Container-Kabinen sind wiederum zu einem Kabinenblock mit Wänden, Decken und Fußböden für jede Kabine zusammengefasst. Ein Kerngedanke besteht darin, dass jeder Kabinenblock über einen gemeinsamen Anschluss für die Ver- und/oder Entsorgungsleitungen verfügt. Auf diese Weise kann eine größere Einheit, nämlich der gesamte Kabinenblock, aus mehreren Kabinen vorgefertigt werden. Die einzelnen Kabinen können dabei vollständig mit Ver- und Entsorgungsleitungen ausgerüstet sein, die jeweils zu einem gemeinsamen Anschluss (Zentralanschluss) geführt sind.

Auch bei dem aus der EP 1 453 724 B1 bekannten Containergebäude bleibt eine im Inneren der einzelnen Container logistisch gut organisierte und mechanisch robust aufgebaute Art der Leitungsverlegung weiterhin problematisch. Zwar werden die einzelnen Kabinen logistisch zu einem gesamten Kabinenblock mit zentralem Ver- bzw. Entsorgungsanschluss zusammengefasst. Dennoch müssen die einzelnen Versorgungsleitungen innerhalb der einzelnen Container manuell verlegt werden, was höchstwahrscheinlich, wie oben bereits beschrieben, ungeordnet durch eine offene und von außen sichtbare Verlegung der einzelnen Leitungen und Anschlüsse erfolgt. Auch eine dauerhaft feste Installation der einzelnen Versorgungsleitungen und Anschlüsse innerhalb der einzelnen Container wäre denkbar. Dies wäre jedoch wiederum unter dem Gesichtspunkt einer oftmals geforderten schnellen Austauschmöglichkeit defekter Leitungen von Nachteil.

Aus Dokument WO 2004/106669 ist ein Containergebäude mit den Merkmalen des Oberbegriffs von Anspruch 1 bekannt.

Vor diesem Hintergrund ist es eine Aufgabe der vorliegenden Erfindung, ein Containergebäude bereitzustellen, welches sich insbesondere für die Verwendung im militärischen und/oder humanitären Feldeinsätzen eignet und aus mechanischer wie auch logistischer Sicht optimal für derartige Einsätze ausgestaltet ist. Ein Kernaspekt sollte dabei eine einfache Verlegungsmöglichkeit der Versorgungsleitungen und -anschlüsse sein, welche eine schnelle und vom Kunden frei konfigurierbare Leitungs- und Anschlussanordnung ermöglicht, ohne dass dies den Produktions- und Installationsaufwand des Containergebäudes unangemessen erhöht.

Diese Aufgabe wird gemäß Anspruch 1 durch ein Containergebäude der eingangs genannten Art gelöst, wobei zumindest eine der Seitenwände des mindestens einen Containers eine Innenwandverkleidung aufweist, in welche zur Aufnahme und mechanischen Führung von Energieversorgungs-, Luftversorgungs-, Brennstoff- und/oder Wasserleitungen ein Versorgungsschacht integriert ist, wobei der Versorgungsschacht mit einer Abdeckleiste abgedeckt ist, welche den Versorgungsschacht von dem Innenraum des Containergebäudes trennt, und wobei in der Abdeckleiste zumindest eine Öffnung zur Anbringung von Anschlüssen an die Energieversorgungs-, Luftversorgungs-, Brennstoff- und/oder Wasserleitungen vorgesehen ist.

Ein wesentlicher Punkt der vorliegenden Erfindung besteht also darin, ein entlang einer Seitenwand des mindestens einen Containers verlaufenden zentralen Versorgungsschacht vorzusehen, in welchem sämtliche Energieversorgungs-, Luftversorgungs-, Brennstoff- und/oder Wasserleitungen geführt werden können. Dazu wird an der jeweiligen Seitenwand des Containers eine Innenwandverkleidung angebracht. Da der Versorgungsschacht in diese Innenwandverkleidung integriert ist und vorzugsweise mit einer Abdeckleiste aus Metall abgedeckt ist, sind die einzelnen Kabel und Leitungen von außen (also aus dem Innenraum des Containers betrachtet) nicht sichtbar. Eine Gefahr der Beschädigung einzelner Leitungen oder Kabel ist dadurch minimiert. Auch eine Verletzungsgefahr ist nahezu ausgeschlossen, da die im Innenraum des Containergebäudes arbeitenden oder sich darin befindlichen Personen nicht an einer der Leitungen oder Rohren hängenbleiben können bzw. die Gefahr besteht, dass diese darüber stolpern. Durch die versteckte Anordnung der Versorgungsleitungen in dem mit der Abdeckleiste abgedeckten Versorgungsschacht lässt sich der Innenraum des Containers auch großflächig reinigen, ohne dass dabei die Reinigungsflüssigkeit an oder sogar in die Versorgungsleitungen gelangt. Die Innenwandverkleidung und die Abdeckleiste dienen dabei als Spritzwasserschutz. Insbesondere die im Versorgungsschacht geführten Leitungen sollten spritzwassergeschützt sein.

Einer der Hauptvorteile der erfindungsgemäßen Anordnung besteht jedoch darin, dass der Versorgungsschacht individuell bestückbar ist. Der Versorgungsschacht lässt sich unabhängig von dem später zu realisierenden Innenaufbau des Containergebäudes bereits herstellerseitig in die Innenwandverkleidung des Containergebäudes integrieren. Der innere Aufbau kann dann später nach Kundenwunsch erfolgen, ohne dass dazu größere Umbauten nötig sind. Die erforderlichen Versorgungsleitungen müssen nämlich nicht mehr wie bisher einzeln verlegt und separat an der Innenwand des Containers montiert werden, sondern können direkt durch den bereits vorgefertigten Versorgungsschacht eingezogen bzw. eingeschoben werden. Ebenso ist die Art der Anbringung der einzelnen Anschlüsse dadurch wesentlich vereinfacht, da diese an den bereits in der Abdeckleiste vorgesehenen Öffnungen montiert bzw. angebracht werden können.

Bei einer Verwendung des erfindungsgemäßen Containergebäudes als mobile Feldküche lässt sich das Containergebäude und dessen Inneneinrichtung somit an Ort und Stelle relativ schnell installieren. Die Küchengeräte können dazu bspw. entlang der Seitenwände aufgestellt und an die in der Abdeckleiste vorgesehenen Anschlüsse angeschlossen werden. Durch die zentrale Verlegung der Versorgungsleitung innerhalb des Versorgungsschachts ist die Reparatur oder der Austausch einzelner Leitungen ebenso einfach und schnell möglich. Durch deren "aufgeräumte" Anordnung sind die einzelnen Leitungen schnell auffindbar. Da diese vorzugsweise nicht fest innerhalb des Versorgungsschachts integriert sind, lassen sie sich aus diesem auch relativ einfach und schnell wieder herausziehen.

Im Übrigen wird durch die erfindungsgemäße Anordnung auch ein weiterer Grundgedanke erfüllt, nämlich die konsequente Trennung der Außenhülle des Containergebäudes von seiner inneren Ausrüstung. Die Bestückung des Versorgungsschachts sowie der Anschluss der einzelnen im Containergebäude verwendeten Geräte daran ist vom Kunden nämlich frei wählbar. Um die Energie-, Luft-, Brennstoff- und/oder Wasserversorgung an möglichst vielen Punkten innerhalb des Containergebäudes gewährleisten zu können, verläuft der Versorgungsschacht vorzugsweise an allen inneren Seitenwänden des Containergebäudes, also sowohl an den Längs- als auch an den Querseitenwänden, an denen keine Tür vorgesehen ist. Dies kann durch einen einzelnen, durchgehenden Versorgungsschacht erfolgen. Alternativ dazu können jedoch separate Versorgungsschächte an den unterschiedlichen Seitenwänden des Containergebäudes vorgesehen sein. Auch eine Anbringung an bzw. in der Decken- und/oder Bodenwand ist generell denkbar. Selbstverständlich können auch mehrere Versorgungsschächte pro Wand vorgesehen sein.

Unter einer Integrierung in die Innenwandverkleidung wird vorliegend bspw. eine Anordnung des Versorgungsschachts angesehen, wobei der Versorgungsschacht zumindest teilweise in die Innenwandverkleidung eingelassen ist, oder innerhalb dieser versteckt angeordnet ist. Als Innenwandverkleidung kann dazu grundsätzlich jede Art von Innenwand oder Wandverkleidung verwendet werden, welche die baulich bedingte Innenwand des Containergebäudes zum Innenraum hin (vorzugsweise vollständig) abdeckt.

Die oben genannte Aufgabe ist daher vollständig gelöst.

Gemäß der Erfindung weist die Innenwandverkleidung eine nutförmige Ausnehmung auf, welche im Wesentlichen parallel zu der Deckenwand und der Bodenwand verläuft, wobei der Versorgungsschacht als separates Gehäuse ausgebildet ist, welches an die Form der nutförmigen Ausnehmung angepasst und in dieser angeordnet ist.

Der Versorgungsschacht, welcher auch als Kabelkanal bezeichnet werden kann, ist dazu vorzugsweise als ein Aluminiumstrangpressprofil ausgestaltet, dessen Form an die nutförmige Ausnehmung in der Innenwandverkleidung angepasst ist. Eine parallel zur Decken- und Bodenwand gewählte Anordnung des Versorgungsschachts bietet insbesondere den Vorteil, dass der Versorgungsschacht von außen leicht zugänglich ist und sich die Anschlüsse über die gesamte Breite der jeweiligen Seitenwand verteilt anordnen lassen.

In einer weiteren bevorzugten Ausgestaltung ist die Innenwandverkleidung in einem oberen Bereich, welcher sich zwischen der Ausnehmung und der Deckenwand erstreckt, mit einer ersten Abdeckplatte abgedeckt und in einem unteren Bereich, welcher sich zwischen der Ausnehmung und der Bodenwand erstreckt, mit einer zweiten Abdeckplatte abgedeckt.

Die beiden Abdeckplatten decken also vorzugsweise die restlichen Bereiche der jeweiligen Seitenwand zum Innenraum hin ab. Aus dem Innenraum des Containergebäudes betrachtet, sind an der jeweiligen Seitenwand also nur die beiden Abdeckplatten sowie die Abdeckleiste des Versorgungsschachts äußerlich sichtbar. Dadurch entsteht eine im Wesentlichen durchgehende Innenwand. Die beiden Abdeckplatten dienen sowohl als Spritzschutz als auch als Rammschutz, welche den Innenaufbau der Innenwandverkleidung vor Beschädigung schützt. Sowohl im oberen Bereich als auch im unteren Bereich können statt nur einer jedoch auch jeweils zwei Abdeckplatten angeordnet sein.

In einer weiteren Ausgestaltung ist zwischen der ersten Abdeckplatte und der Abdeckleiste des Versorgungsschachts eine erste Fuge vorgesehen. Ebenso ist zwischen der zweiten Abdeckplatte und der Abdeckleiste des Versorgungsschachts eine zweite Fuge vorgesehen. Die erste und die zweite Fuge sind dabei vorzugsweise mit einer Dichtung abgedichtet.

Ein an der Grenzfläche zwischen den Abdeckplatten und der Abdeckleiste des Versorgungsschachts entstehender Zwischenraum ist bspw. mit einem Dichtstoff abgedichtet. Vorzugsweise ist ein vorderer Teil des Versorgungsschachts bündig an die beiden Abdeckplatten angelegt. Aufgrund der Dichtung ist auch der Versorgungsschacht selbst bzw. dessen Inneres vor Spritzwasser geschützt. Dies ist insbesondere bei der Verwendung des Containergebäudes als mobile Feldversorgungseinrichtung von Vorteil. Der Innenraum lässt sich dadurch nämlich großflächig abspritzen, was bei Feldeinsätzen aufgrund des vom Personal automatisch mit in das Containergebäude hinein getragenen Schmutzes des Öfteren vonnöten ist.

In einer weiteren bevorzugten Ausgestaltung sind die erste und/oder die zweite Abdeckplatte als durchgehende, nahtlose Edelstahlplatten ausgestaltet.

Auch die Abdeckleiste des Versorgungsschachts ist vorzugsweise aus Edelstahl ausgestaltet. Oberhalb und unterhalb des Versorgungsschachts sind gemäß dieser Ausgestaltung bündig jeweils eine große Stahlplatte montiert. Insgesamt erhält man also eine glatte Edelstahlwand, die im oberen und im unteren Bereich aus einer jeweils durchgängigen, nahtlosen Edelstahlplatte besteht, und im mittleren Bereich durch die Edelstahlabdeckung des Versorgungsschachts abgedeckt ist, auf der die Installationsanschlüsse angeordnet werden können.

Gemäß einer weiteren Ausführungsform sind die erste und/oder die zweite Abdeckplatte als Edelstahlplatten ausgestaltet, welche jeweils maximal eine Fuge aufweisen. Eine Zwischenfuge kann insbesondere bei den Edelstahlplatten vorgesehen sein, welche auf den Längsseiten der Containerwände angeordnet werden. Diese maximal eine Fuge pro Edelstahlplatte verläuft in eingebautem Zustand vorzugsweise vertikal.

Der Versorgungsschacht birgt neben der variablen Installationsmöglichkeit auch noch den Vorteil, dass dieser die jeweilige Seitenwand des Containers unterteilt (bzw. in zwei Teile aufteilt). Ansonsten wäre die Verwendung von fugenlosen Edelstahlplatten oder Edelstahlplatten mit lediglich einer Fuge höchstwahrscheinlich nicht möglich. Ohne die Unterteilung mit Hilfe des Versorgungsschachts wären die benötigten Edelstahlplatten zur vollflächigen Abdeckung der gesamten Seitenwand (mit nur einer oder zwei Edelstahlplatten) zu groß, um diese kostengünstig zu verbauen. Insbesondere das Handling der Edelstahlplatten bei der Errichtung des Containergebäudes wäre dadurch wesentlich erschwert. Die Verwendung von Edelstahl ist grundsätzlich jedoch bevorzugt. Edelstahl ist robust, hitze- und wasserbeständig, was insbesondere in Feldküchen von immensem Vorteil ist.

In einer weiteren Ausgestaltung ist vorgesehen, dass die Innenwandverkleidung mehrschichtig aufgebaut ist und eine Ständerwand aufweist, an welcher die erste und die zweite Abdeckplatte befestigt sind.

Eine solche Ständerwand lässt sich relativ einfach und schnell aufbauen. Im Übrigen dient sie als robuste Trägerstruktur der Innenwandverkleidung. Um Gewicht zu sparen, ist die Ständerwand vorzugsweise aus einer Holzkonstruktion hergestellt, welche "schwimmend" in dem Containergebäude ausgestellt ist. Zwischen den Außenwänden des Containers, welche vorzugsweise aus Stahl hergestellt sind, und den an der Ständerwand befestigten Edelstahlplatten ist vorzugsweise Dämmmaterial angeordnet. Im Bereich des Versorgungsschachts wird das Dämmmaterial in der benötigten Tiefe ausgespart, um die oben bereits erwähnte nutförmige Ausnehmung in der Innenwandverkleidung zu erzeugen, in welcher der Versorgungsschacht angeordnet ist. Die Dämmung der einzelnen Seitenwände mit Dämm- bzw. Isoliermaterial ist notwendig, da das erfindungsgemäße Containergebäude bei den bereits beschriebenen Feldeinsätzen häufig unter extremen Witterungsbedingungen (bspw. bei - 40 °C) eingesetzt wird. Ansonsten wäre ein angenehmes Arbeiten bzw. Aufhalten innerhalb des Containers kaum möglich. Die Befestigung der beiden Abdeckplatten an der Ständerwand kann lösbar oder unlösbar, beilspielsweise verklebt, sein.

Gemäß einer weiteren bevorzugten Ausgestaltung ist der Versorgungsschacht in mehrere Teilschächte räumlich unterteilt.

Der Versorgungsschacht kann bspw. mehrere voneinander getrennte Lumen aufweisen, um Brennstoffleitungen, Wasserleitungen und Elektroleitungen getrennt voneinander zu führen. Dies garantiert nicht nur eine bessere Ordnung und bessere Zugänglichkeit zu den einzelnen im Versorgungsschacht geführten Leitungen, sondern verhindert gleichzeitig auch, dass sich die in den Leitungen geführten Medien untereinander nachteilig beeinflussen. Einzelne Schächte oder Lumen des Versorgungsschachts können werkseitig bereits zusätzlich abgedichtet sein. In Frage kommt eine zusätzliche Wärmedämmung eines einzelnen Teilschachts oder aber eine elektrostatische Isolierung eines einzelnen Teilschachts.

Gemäß einer weiteren bevorzugten Ausgestaltung mündet der Versorgungsschacht in eine Anschlussplatte, welche in eine der Seitenwände integriert ist, wobei die Anschlussplatte mehrere Öffnungen zum Hinein- und/oder Herausführen von Energieversorgungs-, Luftversorgungs-, Brennstoff- und/oder Wasserleitungen in das bzw. aus dem Containergebäude aufweist. Vorzugsweise sind sämtliche Öffnungen zum Hinein- und/oder Herausführen von Energieversorgungs-, Luftversorgungs-, Brennstoff- und/oder Wasserleitungen in das bzw. aus dem Containergebäude in der Anschlussplatte vorgesehen, wobei die Anschlussplatte in einer in der jeweiligen Seitenwand vorgesehenen Ausnehmung angeordnet ist.

Diese Anschlussplatte kann auch als Adapterplatte bezeichnet werden. In ihr sind vorzugsweise - mit zwei Ausnahmen - sämtliche Öffnungen zum Hinein- und Herausführen von Anschlussrohren und Anschlussleitungen angeordnet. Ausnahmen davon können z.B. zwei in den Seitenwänden des Containergebäudes vorgesehenen Abluftöffnungen für Abluft und Abgas sein, welche direkt in eine Seitenwand eines Containers eingeschnitten sind. Das Einschneiden von separaten Öffnungen in die Containerwände ist jedoch teuer. Die Anschluss- bzw. Adapterplatte ist daher eine kostengünstige Variante. Auf diese Weise muss nämlich nur eine große Öffnung in die Containerwand eingeschnitten werden, um darin die Anschlussplatte anzuordnen. Sämtliche Anschlussrohre und Anschlussleitungen können somit zentral an einer Stelle über die Anschlussplatte in das Containergebäude hinein- bzw. aus diesem herausgeführt werden. In Kombination mit dem oben bereits erläuterten Versorgungsschacht garantiert dies einen einfachen und schnellen Aufbau des Containergebäudes.

Es versteht sich, dass der Versorgungsschacht nicht unmittelbar in die Anschlussplatte münden muss. Unter "münden" wird im vorliegenden Sinne auch verstanden, dass der Versorgungsschacht in unmittelbarer Nähe der Anschlussplatte endet bzw. in diese übergeht.

Zur Anbringung der Anschlussplatte kann eine große Öffnung in eine Seitenwand des Containergebäudes eingeschnitten werden. In diese Öffnung lässt sich dann ein Stahlrahmen einschweißen, an welchem von innen eine Sandwichplatte montiert werden kann. Diese Sandwichplatte kann bspw. zwei Aluplatten und eine dazwischen liegende Kunststoffplatte aufweisen. Die Anschlussplatte selbst lässt sich auf einer herkömmlichen Fräsmaschine bearbeiten. Dies ist sehr kostengünstig möglich.

Die in der Anschlussplatte vorgesehenen Öffnungen für die Anschlussleitungen und Anschlussrohre können je nach Kundenwunsch individuell angefertigt werden. Gemäß einer Variante der vorliegenden Erfindung können auch mehrere dieser Anschlussplatten vorgesehen sein. Bei einem Aufbau des Containergebäudes aus mehreren, miteinander verbundenen Containern ist es bspw. auch denkbar, eine Anschlussplatte pro Container vorzusehen.

In einer weiteren bevorzugten Ausgestaltung ist das erfindungsgemäß Containergebäude zur Verwendung als mobile Feldversorgungseinrichtung ausgestaltet, welche mit mobilen Einrichtungs-Elementen ausgestattet ist, deren Anordnung sich innerhalb des Containergebäudes flexibel verändern lässt.

In dem oben genannten Anwendungsfall, in welchem das erfindungsgemäße Containergebäude als mobile Feldküche verwendet wird, sind die Küchengeräte vorzugsweise nicht fest installiert, sondern nach Herstellen der Betriebsbereitschaft lediglich abgestellt. Es ist denkbar, dass sich die Küchengeräte entweder selbst, also ohne weitere Hilfsmittel, von Hand verschieben lassen, oder dass dazu ein kleiner Hubwagen verwendet wird. Auf diese Weise lassen sich die einzelnen Küchengeräte individuell platzieren. Der in den Seitenwänden vorgesehene Versorgungsschacht und die in dessen Abdeckleiste vorgesehenen Anschlüsse ermöglichen es, die Küchengeräte an unterschiedlichen Positionen innerhalb des Containergebäudes anzuschließen. Aufgrund der Mobilität der einzelnen Küchengeräte können diese, bspw. zum Reinigen des Container-Innenraums, verschoben werden. Somit können auch die Stellen unter oder hinter den Küchengeräten einfach gereinigt werden.

Gemäß einer weiteren bevorzugten Ausgestaltung ist der mindestens eine Container ein 20-Fuß-ISO-Container.

Solche 20-Fuß-ISO-Container eignen sich insbesondere aufgrund deren einfacher Verladbarkeit sehr gut für die oben beschriebenen Anwendungen. Sie lassen sich sowohl mit Lkws als auch mit Schiffen verladen. Auch ein Transport mit Fluggeräten (bspw. Flugzeugen oder Hubschraubern) ist problemlos möglich. Zur Errichtung des erfindungsgemäßen Containergebäudes müssen diese nur leicht, in wenigen Arbeitsschritten modifiziert werden. An dieser Stelle sei jedoch angemerkt, dass auch andere Arten von Containern zum vorliegenden Zweck verwendet werden können.

In einer weiteren Ausgestaltung der vorliegenden Erfindung weist das Containergebäude zwei Container auf, welche zur Bildung einer gemeinsamen Raumzelle entlang einer Längsrichtung parallel zueinander aufgestellt und miteinander verbunden sind.

Das Containergebäude ist grundsätzlich auf eine Vielzahl von Containern erweiterbar. Unter einer gemeinsamen Raumzelle soll vorliegend ein gemeinsamer Raum im Inneren des Containergebäudes verstanden werden, welcher nicht durch Wände oder Türen getrennt ist. Durch das Verbinden von zwei oder mehr Containern miteinander über offene Längsseiten dieser Container, welche jeweils aufeinander zu weisen, entsteht also ein großer Raum im Inneren des Containergebäudes (eine gemeinsame Raumzelle).

In einer separat zu dieser Patentanmeldung am gleichen Tag eingereichten zweiten Patentanmeldung, als WO2014/056549 veröffentlicht, ist die spezielle Anordnung von zwei parallel zueinander aufgestellten Containern zur Bildung einer gemeinsamen Raumzelle beschrieben. In der darin beschriebenen bevorzugten Aufstellung sind die beiden Container entlang ihrer Längsrichtung parallel zueinander ausgerichtet, wobei jeder Container jeweils eine offene Längsseite aufweist, die auf die offene Längsseite des jeweils anderen Containers zuweist. Zwischen den beiden Containern ist ein Zwischenraum vorgesehen, wobei zur Bildung einer durchgehenden Innenbodenfläche der gemeinsamen Raumzelle in dem Zwischenraum ein in Längsrichtung verlaufendes Bodenelement als Verbindungsstück angeordnet ist. In diesem Verbindungsstück kann eine Abwasserrinne platziert sein.

Das in dem Zwischenraum platzierte Bodenelement garantiert eine ebene Innenbodenfläche des entstehenden Containergebäudes. Ein aufwändiger Bodenaufbau, welcher wie sonst üblich auf die Innenbodenfläche eines aus mehreren Containern bestehenden Containergebäudes aufgesetzt wird, kann dadurch entfallen. Der Wegfall eines solchen Bodenaufbaus bringt zum einen eine vergrößerte Stehhöhe innerhalb des Containergebäudes. Zum anderen wird durch die auf Abstand voneinander positionierten Container der Innenraum des Containergebäudes vergrößert. Dies eröffnet nicht nur einen größeren Handlungsfreiraum im Containergebäudes, sondern ermöglicht auch einen schnelleren Aufbau des Containergebäudes an Ort und Stelle. Die oben beschriebene Anordnung der beiden Container zueinander mit der zwischen dieser platzierten Abwasserrinne ist auch gemäß der vorliegenden Erfindung als eine bevorzugten Ausgestaltung anzusehen.

Ferner ist gemäß einer weiteren bevorzugten Ausgestaltung der vorliegenden Erfindung vorgesehen, dass im Inneren des Containergebäudes im Bereich der Deckenwand ein Belüftungskanal angeordnet ist, welcher über einen Belüftungsschlauch mit der Anschlussplatte verbunden ist, wobei der Belüftungskanal auf einer Seite mehrere erste Luftaustrittsöffnungen und auf einer gegenüberliegenden zweiten Seite mehrere zweite Luftaustrittsöffnungen aufweist, wobei die zweiten Luftaustrittsöffnungen kleiner ausgestaltet sind als die ersten Luftaustrittsöffnungen.

Der Belüftungskanal selbst kann aus Stoff sein. Zum Transport lässt sich dieser daher leicht zusammenfalten. Gemäß einer Variante ist der Belüftungskanal als Stoffschlauch ausgestaltet, welcher seitlich perforiert ist. Die Perforation des Schlauchs ist vorzugsweise auf den gegenüberliegenden Seiten des Belüftungsschlauchs unterschiedlich gewählt. Über einen daran angeschlossenen Belüftungskanal, welcher bspw. ebenfalls im oben beschriebenen Versorgungsschacht geführt sein kann, kann Warm- oder Kaltluft in den Belüftungskanal einströmen. Die unterschiedlich groß ausgestalteten Luftaustrittsöffnungen haben im Wesentlichen den Zweck, die in den Belüftungskanal einströmende Warm- oder Kaltluft im Innenraum des Containergebäudes günstig zu verteilen. Unterschiedlich große Luftaustrittsöffnungen auf gegenüberliegenden Seiten des Belüftungskanals, können für eine gewünschte Luftzirkulation im Innenraum des Containergebäudes sorgen. Falls an einer Seitenwand des Containergebäudes die Luft über Absaugöffnungen abgesaugt wird, sind die Luftaustrittsöffnungen des Belüftungskanals auf dieser Seite kleiner ausgestaltet als auf der gegenüberliegenden Seite des Belüftungskanals.

Die Luftversorgung über den beschriebenen Belüftungskanal und den daran angeschlossenen Belüftungsschlauch, welcher über die Anschlussplatte aus dem Containergebäude herausgeführt wird, trägt wiederum dem Grundgedanken Rechnung, die Außenhülle des Containergebäudes von dessen Innenhülle zu trennen. Klima- und/oder Heizgeräte können dann nämlich außerhalb des Containergebäudes aufgestellt werden, so dass diese nicht wie sonst üblich innerhalb des Containergebäudes unnötig Platz verbrauchen.

Gemäß einer weiteren Ausgestaltung der vorliegenden Erfindung ist an zumindest einer der Seitenwände eine seitlich aufklappbare Tür zum Öffnen und Verschließen dieser Seitenwand vorgesehen, wobei auf einer dem Innenraum zugewandten Innenseite der Tür mindestens eine Schiene vorgesehen ist, welche zumindest eine Verzurröse zum Verzurren von Einrichtungselementen des Containergebäudes aufweist.

Die Schienen können bspw. an die Innenseite der Tür angeschweißt oder mit dieser verschraubt sein. Selbstverständlich sind auch andere Arten der Befestigung denkbar. Im Containergebäude vorgesehene Einrichtungselemente, bspw. Kochgeräte wie Spülen oder Backöfen oder Kombidämpfer einer Feldküche, lassen sich daher mit Hilfe von Spanngurten zum Transport des Containergehäuses an den in den Schienen vorgesehenen Verzurrösen festzurren. Vorzugsweise sind dazu mehr als nur eine Verzurröse auf jeder Schiene vorgesehen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in den Zeichnungen dargestellt und werden in der nachfolgenden Beschreibung näher erläutert. Es zeigen:
- Fig. 1: eine perspektivische Ansicht eines ersten Ausführungsbeispiels eines erfindungsgemäßen Containergebäudes;
- Fig. 2: eine weitere perspektivische Ansicht des Ausführungsbeispiels aus Fig. 1, wobei das Containergebäude ohne Deckenwand dargestellt ist, um den Innenraum des Containergebäudes zu veranschaulichen;
- Fig. 3: eine erste Schnittansicht des in Fig. 1 gezeigten Ausführungsbeispiels;
- Fig. 4: eine Seitenansicht des in Fig. 1 gezeigten Ausführungsbeispiels;
- Fig. 5: eine weitere Schnittansicht des in Fig. 4 angedeuteten Schnitts A-A;
- Fig. 6: eine weitere Schnittansicht des in Fig. 4 angedeuteten Schnitts C-C;
- Fig. 7: eine perspektivische Ansicht eines zweiten Ausführungsbeispiels des erfindungsgemäßen Containergebäudes;
- Fig. 8: eine Schnittansicht einer im erfindungsgemäßen Containergebäude verwendeten Innenwandverkleidung;
- Fig. 9: eine perspektivische Detailansicht der Innenwandverkleidung;
- Fig. 10: eine Detailansicht eines Seitenwandabschnitts des erfindungsgemäßen Containergebäudes zur Veranschaulichung einer darin verwendeten Anschlussplatte;
- Fig. 11: eine schematische Darstellung eines im erfindungsgemäßen Containergebäudes verwendeten Belüftungskanals;
- Fig. 12: eine perspektivische Ansicht einer Seitenwand des Containergebäudes zur Veranschaulichung von daran angeordneten Verzurrösen;
- Fig. 13: ein perspektivische Detailansicht eines Deckenbereichs des erfindungsgemäßen Containergebäudes; und
- Fig. 14: eine Draufsicht auf eine im Containergebäude installierte Innenwandverkleidung.

Figuren 1 bis 6 zeigen unterschiedliche Ansichten eines ersten Ausführungsbeispiels des erfindungsgemäßen Containergebäudes. Darin ist das Containergebäude in seiner Gesamtheit mit der Bezugsziffer 10 bezeichnet. Gemäß dem veranschaulichten Ausführungsbeispiel weist das Containergebäude 10 zwei Container, einen ersten Container 12 und einen zweiten Container 14 auf. Bei beiden Containern 12, 14 handelt es sich vorzugsweise um Stahlcontainer mit einem im Wesentlichen rechteckigen Querschnitt. Die Container 12, 14 können bspw. die Abmaße eines 20-Fuß-ISO-Containers haben. Gegenüber regulären 20-Fuß-ISO-Containern sind die für das erfindungsgemäße Containergebäude 10 verwendeten Container 12, 14 vorzugsweise leicht modifiziert, wie dies im Folgenden erläutert ist.

Es versteht sich, dass anstelle von 20-Fuß-ISO-Containern auch 40-Fuß-ISO-Container, aber auch andere Stahlcontainer mit beliebigen Abmessungen verwendet werden können. Ebenso kann das erfindungsgemäße Containergebäude 10 auch nur aus einem Container, oder aber auch aus einer Vielzahl von Containern aufgebaut sein. Vorliegend soll der Aufbau des erfindungsgemäßen Containergebäudes 10 beispielhaft anhand einer Ausführung mit zwei Containern 12, 14 beschrieben werden.

Vorzugsweise haben die beiden Container 12, 14 gleiche Abmessungen. Die Container 12, 14 weisen jeweils zwei zueinander parallel verlaufende Längsseiten 16a, b bzw. 18a, b auf. Eine Längsseite 16a bzw. 18a, beider Container 12, 14 ist vorzugsweise als offene Längsseite 16a bzw. 18a ausgebildet. Die Längsseiten 16a, 18a sind jedoch nur im zusammengebauten Zustand des Containergebäudes geöffnet. Ansonsten lassen diese sich mit Hilfe von Türelementen 24a, b bzw. 26a, b verschließen. Es sei darauf hingewiesen, dass die Figuren 1 und 2 das Containergebäude 10 aus unterschiedlichen Perspektiven zeigen.

Quer bzw. orthogonal zu den Längsseiten 16a, b bzw. 18a, b weist jeder der beiden Container 12, 14 jeweils zwei Querseitenwände 20a, b bzw. 22a, b auf. Nach oben hin wird jeder Container 12, 14 durch jeweils eine Deckenwand 28 bzw. 30 begrenzt, welche orthogonal zu den Längsseitenwänden 16 bzw. 18 sowie orthogonal zu den Querseitenwände 20 bzw. 22 des jeweiligen Containers 12 bzw. 14 verläuft. Parallel zu der Deckenwand 28 bzw. 30 sowie orthogonal zu den Längsseitenwänden 16a, b bzw. 18a, b und den Querseitenwänden 20a, b bzw. 22a, b werden die beiden Container 12, 14 jeweils durch eine Bodenwand 32 bzw. 34 begrenzt. Es versteht sich, dass das erfindungsgemäße Containergebäude 10 auch aus nur einem Container, bspw. aus dem Container 14, gebildet sein kann, dessen Innenraum 39 durch die Deckenwand 30, die Bodenwand 34 sowie durch die Seitenwände 18b, 22a, 22b, welche quer zu der Deckenwand 30 und der Bodenwand 34 verlaufen, begrenzt ist.

Wie aus den Figuren 1-3 ersichtlich ist, sind die beiden Container 12, 14 parallel zueinander ausgerichtet. Die Längsseiten 16a, b bzw. 18a, b beider Container 12, 14 verlaufen parallel zu einer Längsrichtung 36. Die erste offene Längsseite 16a des ersten Containers 12 und die zweite offene Längsseite 18a des zweiten Containers 14 weisen dabei aufeinander zu. Die Querseite 20a des ersten Containers 12 fluchtet mit der Querseite 22a des zweiten Containers 14. Ebenso fluchten auch die Querseiten 20b und 22b miteinander. Die beiden Container 12, 14 sind dabei nicht bündig aneinandergestellt, sondern haben einen Abstand d voneinander (siehe insbesondere Fig. 3). Hierdurch entsteht zwischen den beiden offenen Längsseiten 16a, 18a ein Zwischenraum 38. Der Zwischenraum 38 verläuft im Wesentlichen entlang bzw. parallel zu der Längsrichtung 36. Aufgrund der parallelen Anordnung beider Container 12, 14 weist der Zwischenraum 38 entlang der Längsrichtung 36 vorzugsweise eine konstante Breite d auf (siehe insbesondere Fig. 3). Die Breite d ist vorzugsweise im Bereich von 40-60 cm.

Durch die offenen aufeinander zu weisenden Längsseiten 16a, 18a entsteht im Innenraum 39 des Containergebäudes 10 eine gemeinsame Raumzelle. Die beiden Container 12, 14 bilden also, anders ausgedrückt, einen gemeinsamen Innenraum 39. Zur Bildung einer durchgehend Innenbodenfläche 40 der gemeinsamen Raumzelle 39 ist in dem Zwischenraum 38 ein in Längsrichtung 36 verlaufendes Bodenelement 42 als Verbindungsstück angeordnet (siehe insbesondere Fig. 2). Das Bodenelement ist in dem Bodenbereich des Zwischenraums 38 angeordnet und verbindet somit die beiden Bodenwände 32, 34 der Container 12, 14 miteinander. Auf diese Weise entsteht eine ebene Innenbodenfläche 40 des Containergebäudes 10.

Die Beabstandung der beiden Container 12, 14 voneinander trägt zum einen zu einer effektiven Vergrößerung des Innenraums 39 des Containergebäudes 10 bei. Zum anderen erübrigt sich durch das im Bodenbereich des Zwischenraums 38 vorgesehene Bodenelement 42 ein aufwändiger Innenbodenaufbau des Containergebäudes 10. Normalerweise werden die Innenböden von Raumzellen, welche aus mehreren Containern zusammengesetzt sind, nämlich nachträglich eingesetzt. Dabei werden die ursprünglich vorgesehenen Innenböden der beiden Container durch einen gemeinsamen, durchgehenden Innenboden überdeckt. Dies dient im Wesentlichen dazu, Unebenheiten an den Schnittstellen zwischen den Containern auszugleichen. Aufgrund des eben mit beiden Innenböden 32, 34 der Container 12, 14 abschließendem Bodenelements 42 kann ein solcher extra vorgesehener Innenbodenaufbau jedoch entfallen. Dies bringt zusätzliche Stehhöhe ein. Andererseits lässt sich das Containergebäude 10 wesentlich schneller zusammenbauen, da kein extra Innenboden nachträglich eingesetzt werden muss. Dies spart zudem Produktionskosten.

In Fig. 2 ist ein weiteres Detail ersichtlich, welches insbesondere bei einer Verwendung des erfindungsgemäßen Containergebäudes 10 als Feldversorgungseinrichtung für militärische oder humanitäre Einsätze von Vorteil ist. In dem Bodenelement 42 ist nämlich vorzugsweise eine Abwasserrinne 50 integriert. Diese Abwasserrinne 50 verläuft im Wesentlichen parallel zur Längsrichtung 36. Wie in Fig. 2 ersichtlich ist, erstreckt sich die Abwasserrinne über die gesamte Längserstreckung des Containergebäudes 10. Sie führt also aus dem Inneren des Containergebäudes 10 nach außen und verlässt das Containergebäude 10 an den Endseiten des Zwischenraums, welche mit den Bezugsziffern 49a und 49b bezeichnet sind (siehe Fig. 3).

Die im Bodenelement integrierte Abwasserrinne ist vorzugsweise aus Edelstahl ausgebildet, um bei längeren Einsatzdauern Korrosion zu vermeiden. Nach oben hin ist die Edelstahlrinne 50 mit einem Abdeckgitter 52 abgedeckt. Um Stolperkanten zu vermeiden und eine möglichst ebene Innenbodenfläche zu gewährleisten, schließt die Oberseite des Abdeckgitters 52 vorzugsweise bündig mit der Oberseite des Bodenelements 42 und damit auch bündig mit der Innenbodenfläche 40 ab.

Die Anordnung der Abwasserrinne 50 in der Mitte des Containergebäudes 10 erweist sich, insbesondere bei der Verwendung des Containergebäudes 10 als mobile Feldküche, als sehr vorteilhaft. Das in der Feldküche anfallende Abwasser kann somit nämlich direkt über dem Abdeckgitter 52 ausgeschüttet werden, oder über Schläuche bzw. Rohre direkt in die Abwasserrinne 50 geführt werden. Über die Abwasserrinne 50 gelangt das Abwasser dann nach außen. Ein wesentlicher Vorteil dieser Anordnung besteht darin, dass beim Aufbau bzw. der Errichtung des Containergebäudes keine zusätzlichen Abwasserleitungen verlegt werden müssen. Dies spart Aufbauzeit. Ansonsten müsste die Außenhülle von zumindest einem der beiden Container 12, 14 durchbrochen werden, um derartige Abwasserrohre von innen nach außen verlegen zu können. Dies ist hier jedoch nicht erforderlich.

Die Integration der Abwasserrinne 50 direkt in den Boden des Containergebäudes 10 vereinfacht auch dessen Innenreinigung. Zur Reinigung des Innenraums 39 lässt sich dieser, z.B. mit Hilfe eines Hochdruckreinigers, abspritzen. Das dabei anfallende Wasser läuft dann automatisch über die in der Mitte des Containergebäudes 10 platzierte Abwasserrinne 50 nach außen ab. Feldküchen können auf diese Weise einfach und schnell gereinigt werden. Insbesondere bei militärisch verwendeten Feldküchen, wo aufgrund der unwegsamen Situation häufig enorm viel Schmutz mit in die Feldküche getragen wird, ist eine derartige Reinigungsmöglichkeit der Feldküche von erheblichem Vorteil.

Weitere Details der Abwasserrinne 50 sind in einer parallel zu dieser am gleichen Tag eingereichten zweiten Patentanmeldung beschrieben. Ein wesentlicher Punkt der vorliegenden Patentanmeldung betrifft den Aufbau der Innenwandverkleidung des Containergebäudes 10. Dies wird nachfolgend näher erläutert.

Zumindest eine der Seitenwände16b, 18b, 20a, 20b, 22a, 22b des Containergebäudes 10 weist auf ihrer dem Innenraum 39 zugewandten Innenseite vorzugsweise eine Innenwandverkleidung 44. Diese Innenwandverkleidung 44 überdeckt gemäß einer bevorzugten Ausführungsform die gesamte Innenseite der jeweiligen Seitenwand.

In die Innenwandverkleidung 44 ist ein Versorgungsschacht 46 integriert, welcher in den Figuren 8 und 9 im Detail dargestellt ist. Der Versorgungsschacht 46 dient im Wesentlichen zur Aufnahme und mechanischen Führung von Energieversorgungs-, Luftversorgungs-, Brennstoff- und/oder Wasserleitungen. Wie aus den Figuren 8 und 9 ersichtlich ist, ist der Versorgungsschacht 46 in einer nutförmigen Ausnehmung 48 der Innenwandverkleidung 44 angeordnet. Die nutförmige Ausnehmung 48 sowie der Versorgungsschacht 46 verlaufen vorzugsweise parallel zu den Deckenwänden 28, 30 und den Bodenwänden 32, 34 (siehe bspw. Fig. 2).

Der Versorgungsschacht 46 ist mit einer Abdeckleiste 54 abgedeckt. Die Abdeckleiste 54, welche vorzugsweise aus Edelstahl ist, trennt den Versorgungsschacht 46 von dem Innenraum 39 des Containergebäudes 10. In der Abdeckleiste 54 ist zumindest eine Öffnung 56 zur Anbringung von Anschlüssen an die innerhalb des Versorgungsschachts 46 verlaufenden Energieversorgungs-, Luftversorgungs-, Brennstoff- und/oder Wasserleitungen vorgesehen.

Im Gegensatz zu bisher gekannten Lösungen, bei denen die einzelnen Versorgungsleitungen meist ungeordnet, sichtbar und offen entlang der Container-Innenwände sozusagen "auf Putz" verlegt werden, können die Versorgungsleitungen (bspw. Elektro-, Diesel- oder Wasserleitungen) bei dem hier vorgeschlagenen neuen Container-Konzept in einem in die Innenwandverkleidung 44 integrierten Versorgungsschacht geordnet untergebracht werden. Aus dem Innenraum 39 des Containergebäudes 10 betrachtet sind diese daher nicht mehr sichtbar. Dies hat nicht nur sicherheitstechnische Vorteile. Ein wesentlicher Vorteil eines solchen in die Innenwandverkleidung 44 integrierten Versorgungskanals 46 besteht darin, dass dieser, unabhängig von der später vom Kunden gewünschten Inneneinrichtung des Containergebäudes 10, bereits herstellerseitig vorgefertigt werden kann. Der Versorgungsschacht 46 ist dann je nach Kundenwunsch flexibel bestückbar. Dazu müssen die einzelnen vom Kunden gewünschten Versorgungsleitungen lediglich noch in den Versorgungsschacht 46 eingezogen werden.

Auch die in der Abdeckleiste 54 vorgesehenen Öffnungen 56 lassen sich je nach Kundenwunsch platzieren. Ein nachträglicher Ausbau, Ersatz oder Reparatur einzelner im Versorgungsschacht 46 angeordneter Versorgungsleitungen ist problemlos möglich. Hierzu müssen, wenn überhaupt, Teile der Abdeckleiste 54 abgenommen werden. Ansonsten lässt sich die defekte oder auszutauschende Versorgungsleitung auch einfach aus dem Versorgungsschacht 46 hinausziehen.

Es versteht sich, dass die Versorgungsleitungen an möglichst überall innerhalb des Containergebäudes verlegt werden sollen, um Geräte an möglichst vielen Stellen innerhalb des Containergebäudes 10 an die in der Abdeckleiste 54 vorgesehenen Anschlüsse 56 anschließen zu können. Daher ist vorzugsweise an jeder der Seitenwände 16b, 18b, 20a, 20b, 22a, 22b, an denen keine Türe oder sonstige Öffnung vorgesehen ist, ein solcher Versorgungsschacht 46 angeordnet.

Ein weiterer Vorteil des längs verlaufenden Versorgungsschachts 46 besteht darin, dass dieser die jeweilige Seitenwand in zwei Hälften, also in einen oberen Bereich 58 und einen unteren Bereich 60 aufteilt. Diese Aufteilung ermöglicht es, in den oberen Bereichen 58 der Seitenwände, welche sich zwischen der nutförmigen Ausnehmung 48 (in welcher der Versorgungsschacht 46 angeordnet ist) und den Deckenwänden 28, 30 erstrecken, mit einer vollflächigen, fugenlosen ersten Abdeckplatte 62 abzudecken. Ebenso können die unteren Bereiche 60, welche sich zwischen der nutförmigen Ausnehmung 48 und den Bodenwänden 32, 34 erstrecken, mit einer vollflächigen, fugenlosen zweiten Abdeckplatte 64 abgedeckt werden. Ohne die Unterteilung durch den Versorgungsschacht 46 wäre eine nachträgliche Montage eines die gesamte Seitenwand des Containers abdeckenden einstückigen Abdeckelements nur sehr schwierig zu gewährleisten. Insbesondere da die vorliegend verwendeten Abdeckplatten 62, 64 vorzugsweise aus Edelstahl ausgestaltet sind, wären solche vollflächigen, die gesamte Seitenwand abdeckenden Edelstahlplatten sehr schwierig zu verbauen, da die dazu benötigten Edelstahlplatten zu groß wären.

Oberhalb der für den Versorgungsschacht 46 vorgesehenen nutförmigen Ausnehmung 48 ist also bündig eine erste Abdeckplatte 62 aus Edelstahl angeordnet (siehe bspw. Fig. 5). Unterhalb der für den Versorgungsschacht 46 vorgesehenen nutförmigen Ausnehmung 48 ist eine zweite Abdeckplatte 64 aus Edelstahl angeordnet. Beide Edelstahlplatten 62, 64 sind vorzugsweise als glatte, nahtlose Edelstahlplatten ausgestaltet. Insgesamt erhält man also eine glatte Edelstahlwand, die im oberen Bereich 58 und im unteren Bereich 60 jeweils eine durchgängige, nahtlose Edelstahlplatte 62, 64 aufweist und im mittleren Bereich durch die bevorzugterweise ebenfalls glatt ausgebildete Abdeckleiste 54 verdeckt ist. Dementsprechend weist die Innenseite der Seitenwand lediglich zwei horizontal verlaufende Fugen auf, nämlich eine erste Fuge 66 (zwischen der ersten Abdeckplatte 62 und der Abdeckleiste 54) und eine zweite Fuge 68 (zwischen der zweiten Abdeckplatte 64 und der Abdeckleiste 54) (siehe insbesondere Fig. 9). Diese beiden Fugen 66, 68 sind vorzugsweise mit einer Dichtung abgedichtet. Sowohl die nutförmige Ausnehmung 48 als auch der Versorgungsschacht 46 selbst sind daher vollständig dicht. Die Innenwandverkleidung 44 ist somit nach außen hin sehr robust aufgebaut. Sie kann zum Reinigen, bspw. mit einem Hochdruckreiniger, großflächig abgespritzt werden.

An den Innenseiten der Längsseiten 16b, 18b des Containergebäudes 10 können die obengenannten ersten und zweiten Abdeckplatten 62, 64 jeweils auch in zwei separate Abdeckplatten 62', 62" im oberen Bereich 58 und in zwei separate Abdeckplatten 64', 64" im unteren Bereich 60 aufgeteilt sein, wie dies in Fig. 14 dargestellt ist. In diesem Fall entsteht jeweils (maximal) eine vertikal verlaufende Fuge 63, 65 zwischen den Edelstahlplatten 62', 62" bzw. 64', 64". Dies erleichtert insbesondere deren Einbau (aufgrund der verringerten Größe und des verringerten Gewichts jeder einzelnen Edel-stahlplatte).

Wie aus Fig. 8 weiterhin ersichtlich ist, ist der Versorgungsschacht 46 in mehrere Teilschächte 70, 70', 70" räumlich unterteilt. Unterschiedliche Arten von Versorgungsleitungen lassen sich daher getrennt voneinander in den verschiedenen Teilschächten 70, 70', 70" führen. Die einzelnen Teilschächte 70, 70', 70" können zudem jeweils isoliert sein. Auf diese Weise wird eine negative Beeinflussung der in den Versorgungsleitungen geführten Medien untereinander verhindert. Wie dies in Fig. 9 dargestellt ist, lässt sich dies auch durch mehrere voneinander getrennte Lumen 71 realisieren. Auch auf diese Weise lassen sich Brennstoffleitungen, Wasserleitungen und Elektroleitungen getrennt voneinander führen.

Die Innenwandverkleidung 44 selbst ist vorzugsweise mehrschichtig aufgebaut. Als Trägerstruktur kann bspw. eine Ständerwand 72 dienen. Diese Ständerwand 72 ist vorzugsweise aus Holz. Um eine zusätzliche Isolierung des Containergebäudes 10 zu erreichen, kann die Holzständerwand 72 mit einer Zwischensparrenisolierung ausgestaltet sein. Zwischen den beiden Edelstahl-Abdeckplatten 62, 64 und der Ständerwand 72 ist vorzugsweise eine weitere Holzplatte 74 angeordnet (siehe Fig. 8 und 9). Die Edelstahl-Abdeckplatten 62, 64 können bspw. mit dieser Holzplatte 74 verklebt sein. Grundsätzlich sind jedoch auch andere Arten der Befestigung möglich. Die Holzplatte 74 selbst ist vorzugsweise mit den Trägern der Holzständerwand 72 verschraubt.

Ein weiterer Aspekt des erfindungsgemäßen Containergebäudes 10 betrifft eine sog. Anschlussplatte 76, auf welcher mehrere Öffnungen 78 zum Hinein- und Herausführen von Anschlussrohren und Anschlussleitungen angeordnet sind (siehe Figuren 1, 5 und 6). Genauer gesagt sind auf dieser Anschlussplatte 76, gemäß der ersten Ausführungsform, - mit zwei Ausnahmen - sämtliche Öffnungen 78 zum Hinein- und Herausführen von Anschlussrohren und Anschlussleitungen angeordnet. Die beiden einzigen Ausnahmen sind idealerweise zwei Abluftöffnungen 80, welche in der Längsseitenwand 18a des Containergebäudes 10 angeordnet sind. Diese Abluftöffnungen 80 dienen der Abfuhr von Abluft und Abgasen aus dem Innenraum 39 des Containergebäudes 10.

Eine Detailansicht der Anschlussplatte 76, welche häufig auch als Adapterplatte 76 bezeichnet wird, ist in Fig. 10 dargestellt. In der vorliegenden Variante weist sie bspw. eine im oberen Bereich der Anschlussplatte 76 angeordnete Öffnung 78' auf, durch welche ein Belüftungsschlauch in das Containergebäude 10 hineingeführt werden kann. Weiterhin können diverse Stromanschlüsse 78" in der Anschlussplatte 76 vorgesehen sein. Alle Anschlüsse erfolgen demnach zentral. Versorgungsgeräte wie Stromgeneratoren, Klima- und Luftversorgungsgeräte, etc. können außerhalb des Containergebäudes 10 platziert werden.

Eine zweite Variante einer solchen Anschlussplatte 76' ist in Fig. 7 dargestellt. In diesem Ausführungsbeispiel weist die Anschlussplatte 76' "nur" die Öffnungen 78" für die Stromanschlüsse auf. Der Belüftungsschlauch wird dagegen durch eine in dem Seitenwandelement 55a vorgesehene Öffnung 69 eingeführt (siehe im Detail Fig. 13). Das Seitenwandelement 55a dient der Bildung einer durchgehenden, isolierenden Seitenwand des Containergebäudes. Das Seitenwandelement 55a ist dazu in dem Zwischenraum 38 zwischen den beiden Containern 12, 14 angeordnet (siehe auch Fig. 3).

Das Anbringen einer einzigen Anschluss- bzw. Adapterplatte 76 bzw. 76', durch welche (nahezu) alle Anschlussleitungen und Anschlussrohre in das Innere des Containergebäudes 10 gelangen können, ist eine sehr kostengünstige Variante. Ansonsten müssten nämlich einzelne Öffnungen in die Containerwände separat eingeschnitten werden. Dies würde die Produktion des Containergebäudes 10 relativ aufwändig und teuer machen. Stattdessen wird gemäß der vorliegenden Erfindung jedoch nur eine große Öffnung in die Containerwand eingeschnitten, in welcher die Anschlussplatte 76 angeordnet wird. Vorzugsweise wird in diese Öffnung ein Stahlrahmen 82 eingeschweißt, welcher als Trägerstruktur für die Anschlussplatte 76 dient. Die Anschlussplatte 76 ist idealerweise als Sandwichplatte ausgestaltet. Sie weist zwei Aluplatten (Dicke der Aluplatten bspw. 2 mm) und eine dazwischen liegende Kunststoffplatte (Dicke der Kunststoffplatte bspw. 3 bis 4 cm) auf. Auch die in den Figuren 7 und 13 dargestellte Variante mit der in dem Seitenwandelement 55a vorgesehenen Öffnung 69 lässt sich sehr kostengünstig herstellen. Das Seitenwandelement 55a kann nämlich mit der darin eingebrachten Öffnung 69 vorgefertigt und erst bei dem Aufbau des Containergebäudes 10 an den seitlichen Enden in den Zwischenraum 38 eingesetzt werden.

Wenngleich in den vorliegenden Beispielen nur eine Anschlussplatte 76 bzw. 76' vorgesehen ist, so ist es ebenso denkbar, noch eine zweite Anschlussplatte am Containergebäude 10 anzubringen; bspw. eine Anschlussplatte 76 oder 76' pro Container 12, 14.

Insbesondere in Kombination mit dem oben bereits erläuterten Versorgungsschacht 46 ist durch eine solche Anschlussplatte 76 bzw. 76' ein modular aufbaubares Anschlusskonzept des Containergebäudes 10 relativ einfach möglich, ohne dass dazu eine Vielzahl von Produktionsschritten ausgeführt werden muss. Der Versorgungsschacht 46 mündet idealerweise an einer Stelle in die Anschlussplatte 76. Die durch diese hinein- bzw. herausgeführten Energieversorgungs-, Luftversorgungs-, Brennstoff- und/oder Wasserleitungen lassen sich daher im Inneren des Containergebäudes 10 direkt über die Versorgungsschächte 46 verteilen. Aus dem Innenraum 39 betrachtet sind diese daher nur teilweise oder gar nicht sichtbar.

Die Belüftung des Containergebäudes 10 erfolgt erfindungsgemäß über einen Belüftungskanal 84. Der Belüftungskanal 84 ist schematisch in Fig. 10 dargestellt. Dieser ist vorzugsweise im Bereich der Deckenwand 28, 30 des Containergebäudes 10 angeordnet. Die Außenhülle des Belüftungskanals 84 ist vorzugsweise aus Stoff. Zum Transport lässt sich der Belüftungskanal 84 deshalb sehr einfach zusammenfalten. Wenngleich dies nicht explizit dargestellt ist, ist der Belüftungskanal 84 erfindungsgemäß über einen Belüftungsschlauch mit der Anschlussplatte 76 verbunden. Wie bereits erwähnt kann der Belüftungsschlauch - gemäß der zweiten Ausführungsform - auch über die in dem Seitenwandelement 55a vorgesehene Öffnung ins Containergebäude 10 eingeführt werden. Über diesen Belüftungsschlauch kann der Belüftungskanal 84 von außen (außerhalb des Containergebäudes 10), je nach Wunsch, mit Warm- oder Kaltluft versorgt werden.

Die in den Belüftungskanal 84 eingespeiste Luft tritt dann über erste und zweite Luftaustrittsöffnungen 86, 88 in den Innenraum 39 des Containergebäudes 10 über. Der vorzugsweise als Stoffschlauch ausgestaltete Belüftungskanal 84 weist also darin definiert eingebrachte Löcher auf. Dies kann durch eine simple Perforation des Stoffschlauchs realisiert sein. Erfindungsgemäß sind die Luftaustrittsöffnungen 86, 88 jedoch unterschiedlich groß ausgestaltet. Die auf der ersten Seite 90 des Belüftungskanals 84 angeordneten ersten Luftaustrittsöffnungen 86 sind erfindungsgemäß größer ausgestaltet als die auf der gegenüberliegenden zweiten Seite 92 des Belüftungskanals 84 angeordneten zweiten Luftaustrittsöffnungen 88. Die zweite Seite 92 des Belüftungskanals 84 ist vorzugsweise auf der Seite des Containergebäudes 10 angeordnet, auf welcher sich auch die Abluftöffnungen 80 in der Containeraußenwand befinden. Somit lässt sich eine klimatisch günstige Luftzirkulation innerhalb des Containergebäudes 10 aufbauen.

Ein weiteres erfindungsgemäßes Merkmal ist in Fig. 12 im Detail dargestellt. Auf der dem Innenraum 39 zugewandten Innenseite der Türen 24a, b bzw. 26a, b der Container 12, 14 sind vorzugsweise mehrere Schienen 94 angeordnet. Diese können beispielsweise an die Containerstahlwand angeschweißt oder mit der Containerstahlwand verschraubt sein. Andere Arten von Befestigungen sind ebenfalls denkbar. An den Schienen 94 sind vorzugsweise mehrere Verzurrösen 96 vorgesehen. Während des Transports der einzelnen Container 12, 14 lassen sich somit die im Containergebäude 10 befindlichen Einrichtungsgegenstände mit Hilfe von Spanngurten an diesen Verzurrösen 96 verzurren. Dies garantiert einen sicheren Transport der Einrichtungsgegenstände.

Im Folgenden sollen die weiteren Merkmale des neuen Containergebäudes 10 erläutert werden. Insbesondere bei einem Einsatz des Containergebäudes 10 in klimatisch kälteren Gebieten sollte das Containergebäude 10 nicht nur nach unten hin (durch das Bodenelement 42) abgedichtet werden, sondern auch seitlich und an der Decke. Hierzu wird vorzugsweise der sich zwischen den Türen 24a, b und 26a, b seitlich verlängernde Zwischenraum 38 zusätzlich abgedichtet. An diesen Stellen (gekennzeichnet durch Bezugsziffern 49a, b; siehe Fig. 3) können zur Bildung von durchgehenden Seitenwänden isolierende Wandelemente 55a, b zwischen den beiden Containern 12, 14 in dem Zwischenraum 38 angeordnet sein. Zusätzlich können die aufgeklappten Türelemente 24a, 26a bzw. 24b, 26b mit Planen abgedeckt werden. Die Isolierung der Seitenwände und die Abdeckung der Türen mit Planen sind wichtig, da das neue Containergebäude 10 unter anderem für Einsatzgebiete mit Temperaturen von bis zu - 40 °C vorgesehen ist und dementsprechend ein Vereisen des Containerinneren und auch der aufgeklappten Türelemente 24a, 26a bzw. 24b, 26b. verhindert werden soll.

Auch die Decke des neuen Containergebäudes 10 wird daher vorzugsweise abgedichtet, um eine vollständig geschlossene Raumzelle im Inneren des Containergebäudes 10 zu schaffen. Details dieser Deckenabdeckung 60' sind in der parallel zu dieser am selbigen Tag eingereichten zweiten Patentanmeldung beschrieben.

## Patentansprüche

1. Containergebäude mit einem aus mindestens einem Container (12, 14) gebildeten Innenraum (39), welcher durch eine Deckenwand (28, 30), eine Bodenwand (32, 34) sowie durch mehrere Seitenwände (16, 18, 20, 22), welche quer zu der Deckenwand (28, 30) und der Bodenwand (32, 34) verlaufen, begrenzt ist, wobei zumindest eine dieser Seitenwände (16, 18, 20, 22) eine Innenwandverkleidung (44) aufweist, in weiche zur Aufnahme und mechanischen Führung von Energieversorgungs-, Luftversorgungs-, Brennstoff- und/oder Wasserleitungen ein Versorgungsschacht (46) integriert ist, wobei der Versorgungsschacht (46) mit einer Abdeckleiste (54) abgedeckt ist, welche den Versorgungsschacht (46) von dem Innenraum (39) des Containergebäudes (10) trennt, und wobei in der Abdeckleiste (54) zumindest eine Öffnung (56) zur Anbringung von Anschlüssen an die Energieversorgungs-, Luftversorgungs-, Brennstoff- und/oder Wasserleitungen vorgesehen ist,
**dadurch gekennzeichnet, dass** die Innenwandverkleidung (44) eine nutförmige Ausnehmung (48) aufweist, welche im Wesentlichen parallel zu der Deckenwand (28, 30) und der Bodenwand (32, 34) verläuft, und dass der Versorgungsschacht (46) als separates Gehäuse ausgebildet ist, welches an die Form der nutförmigen Ausnehmung (48) angepasst und in dieser angeordnet ist.

2. Containergebäude nach Anspruch 1, wobei die Innenwandverkleidung (44) in einem oberen Bereich (58), welcher sich zwischen der Ausnehmung (48) und der Deckenwand (28, 30) erstreckt, mit einer ersten Abdeckplatte (62) abgedeckt ist und in einem unteren Bereich (60), welcher sich zwischen der Ausnehmung (48) und der Bodenwand (32, 34) erstreckt, mit einer zweiten Abdeckplatte (64) abgedeckt ist.

3. Containergebäude nach Anspruch 2, wobei zwischen der ersten Abdeckplatte (62) und der Abdeckleiste (54) des Versorgungsschachts (46) eine erste Fuge (66) vorgesehen ist, wobei zwischen der zweiten Abdeckplatte (64) und der Abdeckleiste (54) des Versorgungsschachts (46) eine zweite Fuge (68) vorgesehen ist, und wobei die erste und die zweite Fuge (66, 68) mit einer Dichtung abgedichtet sind.

4. Containergebäude nach Anspruch 2 oder 3, wobei die erste und/oder die zweite Abdeckplatte (62, 64) als durchgehende, nahtlose Edelstahlplatten ausgestaltet sind.

5. Containergebäude nach einem der Ansprüche 2 bis 4, wobei die Innenwandverkleidung (44) mehrschichtig aufgebaut ist und eine Ständerwand (72) aufweist, an welcher die erste und die zweite Abdeckplatte (62, 64) befestigt sind.

6. Containergebäude nach einem der Ansprüche 1 bis 5, wobei der Versorgungsschacht (46) in mehrere Teilschächte (70, 70', 70") räumlich unterteilt ist.

7. Containergebäude nach einem der Ansprüche 1 bis 6, wobei der Versorgungsschacht (46) in eine Anschlussplatte (76) mündet, welche in eine der Seitenwände (16, 18, 20, 22) integriert ist, wobei die Anschlussplatte (76) mehrere Öffnungen (78) zum Hinein- und/oder Herausführen von Energieversorgungs-, Luftversorgungs-, Brennstoff- und/oder Wasserleitungen in das bzw. aus dem Containergebäude (10) aufweist.

8. Containergebäude nach Anspruch 7, wobei sämtliche Öffnungen (78) zum Hinein- und/oder Herausführen von Energieversorgungs-, Luftversorgungs-, Brennstoff- und/oder Wasserleitungen in das bzw. aus dem Containergebäude (10) in der Anschlussplatte (76) vorgesehen sind, und wobei die Anschlussplatte (76) in einer in der jeweiligen Seitenwand (16, 18, 20, 22) vorgesehenen Ausnehmung (82) angeordnet ist.

9. Containergebäude nach einem der Ansprüche 1 bis 8 zur Verwendung als mobile Feldversorgungseinrichtung, welche mit mobilen Einrichtungs-Elementen ausgestattet ist, deren Anordnung sich innerhalb des Containergebäudes (10) flexibel verändern lässt.

10. Containergebäude nach einem der Ansprüche 1 bis 9, wobei der mindestens eine Container (12, 14) ein 20-Fuß-ISO-Container ist.

11. Containergebäude nach einem der Ansprüche 1 bis 10, wobei das Containergebäude (10) zwei Container (12, 14) aufweist, welche zur Bildung einer gemeinsamen Raumzelle entlang einer Längsrichtung (36) parallel zueinander aufgestellt und miteinander verbunden sind.

12. Containergebäude nach einem der Ansprüche 1 bis 11, wobei im Inneren (39) des Containergebäudes (10) im Bereich der Deckenwand (28, 30) ein Belüftungskanal (84) angeordnet ist, welcher über ein Belüftungsschlauch mit der Anschlussplatte (76) verbunden ist, wobei der Belüftungskanal (84) auf einer ersten Seite (90) mehrere erste Luftaustrittsöffnungen (86) und auf einer gegenüberliegenden zweiten Seite (92) mehrere zweite Luftaustrittsöffnungen (88) aufweist, und wobei die zweiten Luftaustrittsöffnungen (88) kleiner ausgestaltet sind als die ersten Luftaustrittsöffnungen (86).

13. Containergebäude nach einem der Ansprüche 1 bis 12, wobei an zumindest einer der Seitenwände (16, 18, 20, 22) eine seitlich aufklappbare Tür (24a, b; 26a, b) zum Öffnen und Verschließen dieser Seitenwand (16, 18, 20, 22) vorgesehen ist, wobei auf einer dem Innenraum (39) zugewandten Innenseite der Tür (24a, b; 26a, b) mindestens eine Schiene (94) vorgesehen ist, welche zumindest eine Verzurröse (96) zum Verzurren von Einrichtungselementen des Containergebäudes (10) aufweist.

## Claims

1. Container building comprising an interior (39) which is formed of at least one container (12, 14) and which is delimited by a ceiling wall (28, 30), a floor wall (32, 34), and by a plurality of side walls (16, 18, 20, 22) running transversely to the ceiling wall (28, 30) and the floor wall (32, 34), wherein at least one of these side walls (16, 18, 20, 22) has an internal wall cladding (44) into which, for the reception and mechanical guidance of power supply, air supply, fuel and/or water lines, a supply shaft (46) is integrated, wherein the supply shaft (46) is covered with a cover strip (54) which separates the supply shaft (46) from the interior (39) of the container building (10), and wherein at least one opening (56) for the attachment of connections to the power supply, air supply, fuel and/or water lines is provided in the cover strip (54),
**characterized in that** the internal wall cladding (44) has a groove-shaped recess (48), which runs substantially parallel to the ceiling wall (28, 30) and the floor wall (32, 34), and **in that** the supply shaft (46) is configured as a separate housing, which is tailored to the shape of the groove-shaped recess (48) and is disposed in this same.

2. Container building according to Claim 1, wherein the internal wall cladding (44) is covered with a first cover plate (62) in an upper region (58) extending between the recess (48) and the ceiling wall (28, 30), and with a second cover plate (64) in a lower region (60) extending between the recess (48) and the floor wall (32, 34).

3. Container building according to Claim 2, wherein a first joint (66) is provided between the first cover plate (62) and the cover strip (54) of the supply shaft (46), wherein a second joint (68) is provided between the second cover plate (64) and the cover strip (54) of the supply shaft (46), and wherein the first joint and the second joint (66, 68) are here preferably sealed with a seal.

4. Container building according to Claim 2 or 3, wherein the first and/or the second cover plate (62, 64) are designed as continuous, seamless special-steel plates.

5. Container building according to one of Claims 2 to 4, wherein the internal wall cladding (44) is of multilayered construction and has a stud wall (72), to which the first and the second cover plate (62, 64) are fastened.

6. Container building according to one of Claims 1 to 5, wherein the supply shaft (46) is spatially divided into a plurality of subshafts (70, 70', 70").

7. Container building according to one of Claims 1 to 6, wherein the supply shaft (46) emerges in a connection plate (76) integrated into one of the side walls (16, 18, 20, 22), wherein the connection plate (76) has a plurality of openings (78) for leading power supply, air supply, fuel and/or water lines into and out of the container building (10).

8. Container building according to Claim 7, wherein all the openings (78) for leading power supply, air supply, fuel and/or water lines into and out of the container building (10) are provided in the connection plate (76), and wherein the connection plate (76) is disposed in a recess (82) provided in the respective side wall (16, 18, 20, 22).

9. Container building according to one of Claims 1 to 8 for use as a mobile field supply facility equipped with mobile furnishing elements, the arrangement of which can be flexibly altered within the container building (10).

10. Container building according to one of Claims 1 to 9, wherein the at least one container (12, 14) is a 20-foot ISO container.

11. Container building according to one of Claims 1 to 10, wherein the container building (10) has two containers (12, 14), which, for the formation of a common box unit, are set up parallel to each other along a longitudinal direction (36) and are connected one to the other.

12. Container building according to one of Claims 1 to 11, wherein in the inside (39) of the container building (10), in the region of the ceiling wall (28, 30), is disposed a ventilation duct (84), which is connected by a ventilation hose to the connection plate (76), wherein the ventilation duct (84) has on a first side (90) a plurality of first air outlet openings (86) and on an opposite, second side (92) a plurality of second air outlet openings (88), and wherein the second air outlet openings are designed smaller than the first air outlet openings (86).

13. Container building according to one of Claims 1 to 12, wherein on at least one of the side walls (16, 18, 20, 22) is provided a laterally hinged door (24a, b; 26a, b) for opening and closing of this side wall (16, 18, 20, 22), wherein on an interior (39)-facing inner side of the door (24a, b; 26a, b) is provided at least one rail (94), which has at least one lashing eye (96) for the lashing of furnishing elements of the container building (10).

## Revendications

1. Bâtiment en conteneurs constitué d'un espace interne (39) formé d'au moins un conteneur (12, 14), qui est limité par une paroi de plafond (28, 30), une paroi de plancher (32, 34) ainsi que plusieurs parois latérales (16, 18, 20, 22), qui s'étendent transversalement à la paroi de plafond (28, 30) et à la paroi de plancher (32, 34), au moins l'une de ces parois latérales (16, 18, 20, 22) présentant un habillage de paroi interne (44) dans lequel est intégrée une gaine d'alimentation (46) pour recevoir et guider mécaniquement des conduites d'alimentation en énergie, d'alimentation en air, de combustible et/ou d'eau, la gaine d'alimentation (46) étant recouverte d'un bandeau de recouvrement (54) qui sépare la gaine d'alimentation (46) de l'espace interne (39) du bâtiment en conteneurs (10), et au moins une ouverture (56) étant prévue dans le bandeau de recouvrement (54) pour le montage de raccords sur les conduites d'alimentation en énergie, d'alimentation en air, de combustible et/ou d'eau,
**caractérisé en ce que** l'habillage de paroi interne (44) présente un évidement (48) en forme de rainure qui s'étend essentiellement parallèlement à la paroi de plafond (28, 30) et à la paroi de plancher (32, 34) et **en ce que** la gaine d'alimentation (46) est réalisée sous forme de boîtier séparé qui est adapté à la forme de l'évidement en forme de rainure (48) et qui est disposé dans celui-ci.

2. Bâtiment en conteneurs selon la revendication 1, dans lequel l'habillage de paroi interne (44) est recouvert d'une première plaque de recouvrement (62) dans une région supérieure (58) qui s'étend entre l'évidement (48) et la paroi de plafond (28, 30) et est recouvert d'une deuxième plaque de recouvrement (64) dans une région inférieure (60) qui s'étend entre l'évidement (48) et la paroi de plancher (32, 34).

3. Bâtiment en conteneurs selon la revendication 2, dans lequel entre la première plaque de recouvrement (62) et le bandeau de recouvrement (54) de la gaine d'alimentation (46) est prévu un premier joint (66), entre la deuxième plaque de recouvrement (64) et le bandeau de recouvrement (54) de la gaine d'alimentation (46) est prévu un deuxième joint (68) et le premier et le deuxième joint (66, 68) sont étanchéifiés avec une garniture d'étanchéité.

4. Bâtiment en conteneurs selon la revendication 2 ou 3, dans lequel la première et/ou la deuxième plaque de recouvrement (62, 64) sont configurées sous forme de plaques en acier spécial continues sans joint.

5. Bâtiment en conteneurs selon l'une quelconque des revendications 2 à 4, dans lequel l'habillage de paroi interne (44) est construit en plusieurs couches et présente une paroi de support (72) au niveau de laquelle sont fixées la première et la deuxième plaque de recouvrement (62, 64).

6. Bâtiment en conteneurs selon l'une quelconque des revendications 1 à 5, dans lequel la gaine d'alimentation (46) est divisée spatialement en plusieurs gaines partielles (70 70', 70").

7. Bâtiment en conteneurs selon l'une quelconque des revendications 1 à 6, dans lequel la gaine d'alimentation (46) débouche dans une plaque de raccordement (76) qui est intégrée dans l'une des parois latérales (16, 18, 20, 22), la plaque de raccordement (76) présentant plusieurs ouvertures (78) pour l'introduction et/ou la sortie de conduites d'alimentation en énergie, d'alimentation en air, de combustible et/ou d'eau dans le bâtiment en conteneurs (10) ou hors de celui-ci.

8. Bâtiment en conteneurs selon la revendication 7, dans lequel toutes les ouvertures (78) pour l'introduction et/ou la sortie de conduites d'alimentation en énergie, d'alimentation en air, de combustible et/ou d'eau dans le bâtiment en conteneurs (10) ou hors de celui-ci sont prévues dans la plaque de raccordement (76), et dans lequel la plaque de raccordement (76) est disposée dans un évidement (82) prévu dans la paroi latérale respective (16, 18, 20, 22).

9. Bâtiment en conteneurs selon l'une quelconque des revendications 1 à 8, pour l'utilisation en tant que dispositif d'alimentation de champ mobile, qui est muni d'éléments de dispositifs mobiles dont l'agencement peut être modifié de manière flexible à l'intérieur du bâtiment en conteneurs (10).

10. Bâtiment en conteneurs selon l'une quelconque des revendications 1 à 9, dans lequel l'au moins un conteneur (12, 14) est un conteneur ISO 20 pieds.

11. Bâtiment en conteneurs selon l'une quelconque des revendications 1 à 10, dans lequel le bâtiment en conteneurs (10) présente deux conteneurs (12, 14) qui sont posés parallèlement l'un à l'autre le long d'une direction longitudinale (36) et qui sont connectés l'un à l'autre pour former une cellule spatiale commune.

12. Bâtiment en conteneurs selon l'une quelconque des revendications 1 à 11, dans lequel à l'intérieur (39) du bâtiment en conteneurs (10) dans la région de la paroi de plafond (28, 30) est disposé un canal de ventilation (84) qui est connecté par le biais d'une gaine de ventilation à la plaque de raccordement (76), le canal de ventilation (84) présentant sur un premier côté (90) plusieurs premières ouvertures de sortie d'air (86) et sur un deuxième côté opposé (92) plusieurs deuxièmes ouvertures de sortie d'air (88), et les deuxièmes ouvertures de sortie d'air (88) étant plus petites que les premières ouvertures de sortie d'air (86).

13. Bâtiment en conteneurs selon l'une quelconque des revendications 1 à 12, dans lequel au niveau d'au moins l'une des parois latérales (16, 18, 20, 22) est prévue une porte rabattable latéralement (24a, b ; 26a, b) pour ouvrir et fermer cette paroi latérale (16, 18, 20, 22), au moins un rail (94) étant prévu sur un côté intérieur de la porte (24a, b ; 26a, b) tourné vers l'espace interne (39), lequel rail présente au moins un oeillet d'attache (96) pour attacher des éléments de dispositifs du bâtiment en conteneurs (10).
